# EUROPÄISCHE PATENTSCHRIFT

(11) **EP 2 824 399 B1**
(45) Veröffentlichungstag und Bekanntmachung des Hinweises auf die Patenterteilung: **08.02.2017**
(21) Anmeldenummer: 14175934.0
(22) Anmeldetag: 07.07.2014
(51) Int. Cl.: F24D 19/00

(54) **Anschlussteil, Heizkörper und Verfahren zum Anschluss eines Heizkörpers**
Connector, heating radiator and method for connection of a heating radiator
Élément de raccordement, radiateur et procédé de raccordement d'un radiateur

(30) Priorität: 08.07.2013 DE 102013213320
(43) Veröffentlichungstag der Anmeldung: 14.01.2015
(73) Patentinhaber: Caradon Stelrad B.V., 2200 Herentals (BE)
(72) Erfinder: Grauls, Roger, 3971 Heppen (BE); Vervoort, Dries, 2270 Herenthout (BE)
(74) Vertreter: Bauer, Dirk

(56) Entgegenhaltungen:
- DE-A1-102005 037 769
- DE-A1-102010 017 692
- DE-U1- 9 102 149
- DE-U1- 20 102 602
- DE-U1-202012 007 992

## Beschreibung

Die Erfindung betrifft ein Anschlussteil für einen Heizkörper zur Leitung eines Heizfluids gemäß dem Oberbegriff des Anspruchs 1, wobei das Anschlussteil zwei Verbindungsstutzen, mindestens einen Anschlussstutzen und ein Vorlaufelement oder Rücklaufelement aufweist, wobei in einem Montagezustand, in dem das Anschlussteil mit einer Längsachse koaxial zu dem mindestens einen Anschlussstutzen in das Anschlussteil eingesetzt ist, der Anschlussstutzen durch das Vorlaufelement oder Rücklaufelement durchströmbar ist, und das Vorlaufelement oder Rücklaufelement eine Strömungsverbindung zwischen nur einem der Verbindungsstutzen und dem Anschlussstutzen blockiert, und wobei in einem Grundzustand des Anschlussteils, in dem das Vorlaufelement und Rücklaufelement nicht in das Anschlussteil eingesetzt ist, der Anschlussstutzen und die Verbindungsstutzen durch das Anschlussteil hindurch strömungstechnisch miteinander verbunden sind, sowie einen Heizkörper mit einer vorderen Heizplatte und mindestens einer hinteren Heizplatte, und mit einem ersten Anschlussteil und einem zweiten Anschlussteil, wobei der Heizkörper in dieser Reihenfolge durch das erste Anschlussteil, die vordere Heizplatte, die mindestens eine hintere Heizplatte, und das zweite Anschlussteil von einem Heizfluid durchströmbar ist, und ein Verfahren zum Anschluss eines solchen Heizkörpers an eine Vorlaufleitung und eine Rücklaufleitung in einem zu beheizenden Raum.

Anschlussteile sowie ein Heizkörper und ein Verfahren der eingangs beschriebenen Art sind gemäß dem Stand der Technik bereits bekannt. Hierzu wird insbesondere auf das Dokument DE 10 2010 017 692 A1 verwiesen.

Die Patentschriften DE20 2012 007 992 U1 und DE10 2005 037 769 A1 offenbaren Anschlussvorrichtungen für Heizkörper mit der Zielsetzung einer Temperaturregelung durchströmter Heizkörper.

J Die vorliegende Erfindung betrifft in erster Linie das technische Gebiet so genannter seriell durchströmter Heizkörper, bei denen die Heizplatten des Heizkörpers, von denen in jedem Fall mindestens zwei vorliegen, nacheinander von dem Heizfluid durchströmt werden. Im Unterschied hierzu sind so genannte parallel durchströmte Heizkörper bekannt, bei denen die Heizplatten gleichzeitig durchströmt werden, das heißt die Heizplatten "parallel geschaltet" sind. Bei dem seriell durchströmten Heizkörper sind die Heizplatten demzufolge gewissermaßen "in Reihe" geschaltet. Der Vorteil seriell durchströmter beziehungsweise "serieller" Heizkörper besteht in deren im Vergleich zu parallelen Heizkörpern höherer Energieeffizienz. Dies liegt darin begründet, dass das Heizfluid, mittels dessen der Heizkörper durchströmt wird, bei dem seriellen Heizkörper zuerst in eine "vordere" Heizplatte eingeleitet wird, das heißt in die Heizplatte, die einer Mittelzone des jeweilig zu beheizenden Raumes zugewandt ist. In dieser vorderen Heizplatte hat das Heizfluid noch eine verhältnismäßig hohe Temperatur, die es sodann an die vordere Heizplatte abgibt. Wenn das Heizfluid dann in hinter der vorderen Heizplatte gelegene Heizplatte(n) überströmt, ist dessen Temperatur bereits spürbar gesunken, da die in dem Heizfluid gespeicherte Wärmeenergie bereits zu einem gewissen Teil an die vordere Heizplatte abgegeben wurde. Die Wärmeleistung des seriellen Heizkörpers wird demzufolge auf die vordere Heizplatte konzentriert, während bei einem parallelen Heizkörper alle Heizplatten gleichmäßig erwärmt werden. Der Vorteil einer "wärmeren" vorderen Heizplatte liegt in der besonders guten Ausnutzung der Strahlungswärme, die die vordere Heizplatte an den zu beheizenden Raum abgibt. Die von der vorderen Heizplatte ausgehende Wärmestrahlung wird nicht blockiert und kommt somit direkt den in dem Raum befindlichen Personen zugute. Eine hintere Heizplatte ist im Vergleich dazu durch die davor angeordnete(n) Heizplatte(n) beeinträchtigt, sodass von dieser ausgehende Wärmestrahlung nicht ungehindert in den Raum gelangen kann.

Im Vergleich zu einem parallelen Heizkörper ist demzufolge eine Orientierung des seriellen Heizkörpers bei dessen Montage relevant, da die zuerst durchströmte Heizplatte der Mittelzone des Raums zugewandt sein muss. Während die Orientierung als solche wenig problematisch ist und leicht mittels Markierungen oder aufgrund von Halteeinrichtungen an einer hinteren Heizplatte erkennbar ist, ist die Durchströmungsrichtung des Heizkörpers keinesfalls immer dieselbe. Dies ergibt sich aus der Art der Anschlussteile, mittels denen der serielle Heizkörper an eine Vorlauf- und eine Rücklaufleitung des Heizfluids angeschlossen ist. Diese Anschlussteile müssen derart ausgebildet sein, dass ausgehend von der Vorlaufleitung das Heizfluid ausschließlich in die vordere Heizplatte eintritt und die Rücklaufleitung ausschließlich an eine hintere Heizplatte beziehungsweise hintere Heizplatten angeschlossen sind. In Abhängigkeit von der individuellen Einbausituation in einem zu beheizenden Raum ist es mithin denkbar, dass die Anschlussteile für die Vorlauf- und die Rücklaufleitung, die typischerweise nebeneinander in einem unteren Bereich des Heizkörpers angeordnet sind, "verkehrt herum" angeordnet sind, das heißt die Vorlaufleitung aufgrund der Rohrführung in dem Gebäude auf der "Seite" des Heizkörpers aus dem Boden geführt ist, an der das Anschlussteil für die Rücklaufleitung liegt und umgekehrt. Der Anschluss der Vorlauf- und der Rücklaufleitung an die jeweils verkehrten Anschlussteile würde dazu führen, dass das Heizfluid ausgehend von der Vorlaufleitung entgegen dem eigentlichen Wunsch zuerst in die hintere Heizplatte(n) und erst dann in die vordere Heizplatte strömen würde. Eine solche Konfiguration wäre gegenüber einem parallelen Heizkörper sogar noch verschlechtert und ist daher nicht tolerabel.

Entsprechend besteht der Wunsch, die Funktionalität der Anschlussteile, das heißt deren strömungstechnischen Anschluss an die vordere oder eine hintere Heizplatte in irgendeiner Weise einstellbar zu gestalten, sodass flexibel vor Ort bei dem Anschluss des Heizkörpers die Anschlussteile an die jeweiligen Gegebenheiten angepasst werden können. Die vorgenannte Schrift DE 10 2010 017 692 A1 zeigt eine Lösungsmöglichkeit für dieses Problem. Dort sind die Anschlussteile T-förmig ausgebildet, das heißt in jedem Fall sowohl mit der vorderen als auch einer hinteren Heizplatte verbunden. In einem Inneren der Anschlussteile ist ferner jeweils ein drehbares Einsatzteil angeordnet. Das Einsatzteil ist dazu geeignet, eine Fließrichtung des Heizfluids im Inneren des Anschlussteils zu steuern, das heißt eine strömungstechnische Anbindung eines Anschlussstutzens des Anschlussteils, an den typischerweise die Vorlaufbeziehungsweise die Rücklaufleitung angeschlossen ist, mit einem der beiden Verbindungsstutzen, von denen der eine an die vordere und der andere an eine hintere Heizplatte angeschlossen sind, zu blockieren und die jeweils andere Anbindung frei zu lassen. Eine Einstellung, welcher der Verbindungsstutzen mit dem Anschlussstutzen verbunden sein soll, kann dabei mittels eines Verdrehens des drehbaren Einsatzteils gewechselt werden. Auf diese Weise ist es mithin möglich, vor Ort mittels eines Verdrehens des Einsatzteils das jeweilig korrespondierende Anschlussteil als "Vorlaufteil" oder als "Rücklaufteil" einzustellen.

Ein Vorteil bei der bekannten Konstruktion besteht in der Identität der Einzelteile, da sowohl die Anschlussteile als solche als auch die darin zum Einsatz kommenden Einsatzteile unabhängig von deren Einbausituation am Heizkörper identisch sind. Dieser Vorteil wird allerdings mit dem Nachteil erkauft, dass die Anschlussteile selbst als auch das Einsatzteil vergleichsweise kompliziert konstruiert sind und demzufolge hohe Herstellungskosten verursachen.

### Aufgabe

Folglich besteht die Aufgabe der vorliegenden Erfindung darin, ein Anschlussteil sowie einen Heizkörper und ein Verfahren zu dessen Anschluss hervorzubringen, bei dem eine flexible Einstellung der Anschlussteile am Montageort des Heizkörpers ebenso einfach möglich ist wie nach dem Stand der Technik, dabei jedoch deutlich vereinfachte und somit kostengünstigere Komponenten verwendet.

### Lösung

Die Aufgabe wird ausgehend von einem Anschlussteil und einem Verfahren der eingangs beschriebenen Art erfindungsgemäß durch die Merkmale des Anspruchs 1 und 11 gelöst.

Aus der Beschreibung ergibt sich zudem, dass das Vorlaufelement und das Rücklaufelement unterschiedliche Teile sind, das heißt nicht baugleich sind. Dies unterscheidet das erfindungsgemäße Anschlussteil von demjenigen gemäß dem vorstehend zitierten Stand der Technik, bei dem das jeweilige Einsatzteil beziehungsweise Blockierelement immer identisch ausgebildet ist. Gemäß dem Stand der Technik konnte eine Blockade wahlweise einer Strömung zwischen dem Anschlusskanal und dem ersten Verbindungskanal oder zwischen dem Anschlusskanal und dem zweiten Verbindungskanal mittels einer Bewegung des dortigen Blockierelements innerhalb des Anschlussteils bewirkt werden, also das Blockierelement sowohl die Funktion eines Vorlaufelements oder die eines Rücklaufelements übernehmen. Gemäß der vorliegenden Erfindung sind hierfür zwei unterschiedliche Teile, nämlich das Vorlaufelement und das Rücklaufelement notwendig.

Dieser scheinbare Nachteil ermöglicht es, das Anschlussteil als solches gegenüber dem Stand der Technik deutlich unkomplizierter zu gestalten. Insbesondere ist es nicht länger notwendig, eine Verdrehbarkeit des Blockierelements in dessen eingebautem Zustand, das heißt im Montagezustand des Anschlussteils, vorzusehen. Im Zuge eines Anschlusses eines Heizkörpers, der erfindungsgemäße Anschlussteile aufweist, ist es demzufolge lediglich erforderlich, das Vorlaufelement in dasjenige Anschlussteil einzusetzen, das mit einer Vorlaufleitung verbunden wird und umgekehrt das Rücklaufelement in das andere Anschlussteil einzusetzen, das mit einer Rücklaufleitung verbunden wird. Aus alledem ergibt sich, dass es besonders vorteilhaft ist, wenn das Anschlussteil unabhängig davon, ob es das Vorlaufelement oder das Rücklaufelement aufnehmen soll, immer gleich gefertigt werden kann. Demzufolge sind das Vorlaufelement und das Rücklaufelement vorteilhafterweise insoweit ähnlich ausgebildet, als sie unabhängig voneinander in dasselbe Anschlussteil einsetzbar sind. Hierzu ist insbesondere eine Schraubverbindung von Vorteil, die mittels zusammenwirkender Gewindeabschnitte erreicht wird. Dies wird nachstehend gesondert erläutert.

Bei dem erfindungsgemäßen Anschlussteil handelt es sich vorteilhafterweise um ein solches, bei dem ein erster Überströmquerschnitt, durch den das Heizfluid zwischen einem der Verbindungskanäle und dem Anschlusskanal strömen kann, senkrecht zu einer Mittelachse des Anschlusskanals orientiert ist und ein zweiter Überströmquerschnitt, durch den das Heizfluid zwischen einem anderen Verbindungskanal und dem Anschlusskanal strömen kann, senkrecht zu einer Mittelachse des jeweiligen Verbindungskanals orientiert ist.

Die unterschiedliche Orientierung und Anordnung der Überströmquerschnitte zwischen dem Anschlusskanal und jeweils einem der Verbindungskanäle ermöglicht es auf besonders einfache Art und Weise, das Vorlaufelement sowie das Rücklaufelement jeweils in einer Art und Weise auszubilden, dass jeweils lediglich einer der Überströmquerschnitte blockiert ist. Insbesondere bietet es sich an, eine Abdichtung des senkrecht zu der Mittelachse des Anschlusskanals orientierten Überströmquerschnitts mittels einer axial in Richtung der Mittelachse des Anschlusskanals wirkenden Dichtung und den senkrecht zu einer Mittelachse eines Verbindungskanals orientierten Überströmquerschnitt mittels einer radial relativ zu der Mittelachse des Anschlusskanals wirkenden Dichtung abzudichten und so zu blockieren.

Dabei ist es zum einen besonders von Vorteil, wenn das Blockierelement, vorzugsweise das Vorlaufelement, mittels eines vorzugsweise relativ zu einer Längsachse des Anschlusskanals axial wirkenden Dichtungselements mit einem Dichtsitz des Anschlussteils zusammenwirkt, sodass eine Strömungsverbindung zwischen einem der Verbindungskanäle und dem Anschlusskanal blockiert ist, wobei das Blockierelement vorzugsweise rohrförmig ausgebildet ist und ein Innenkanal des Blockierelements durchströmbar ist. Ein solches Blockierelement ist besonders gut geeignet, um einen senkrecht zu der Mittelachse eines der Verbindungskanäle orientierten Überströmquerschnitt zu blockieren.

Zum anderen ist es besonders zu bevorzugen, wenn das Blockierelement, vorzugsweise das Rücklaufelement, mittels eines vorzugsweise relativ zu einer Längsachse des Anschlusskanals radial wirkenden Dichtungselements mit einer korrespondierenden, einen Überströmquerschnitt zwischen dem Anschlusskanal und einem der Verbindungskanäle einschließenden Innenwandung des Anschlussteils zusammenwirkt, sodass eine Strömungsverbindung zwischen dem betreffenden Verbindungskanal und dem Anschlusskanal blockiert ist, wobei das Blockierelement vorzugsweise einen vorzugsweise horizontal orientierten Überströmquerschnitt blockiert und weiter vorzugsweise einen Abschnitt aufweist, in dem eine Querschnittsfläche des Blockierelements kleiner ist als ein Innendurchmesser des Anschlusskanals, wobei ein das Blockierelement umgebender Restquerschnitt des Anschlusskanals von dem Heizfluid durchströmbar ist. Ein solches Blockierelement ist besonders gut geeignet, um einen senkrecht zu der Mittelachse des Anschlusskanals orientierten Überströmquerschnitt zu blockieren. In diesem Fall kann das Heizfluid aus dem jeweils freien Verbindungskanal durch den freien Überströmquerschnitt in den Anschlusskanal übertreten, wobei es unter Verwendung des vorstehend beschriebenen Rücklaufelements in eine Art Ringraum eintritt, der sich zu dem Integral des vorgenannten Restquerschnitts über eine Höhe eines Durchflussabschnitts des Rücklaufelements ergibt. Das Heizfluid kann beispielsweise sodann ausgehend von diesem Ringraum durch einen mit Strömungsöffnungen versehenen oberen Kopfteil des Rücklaufelements aus dem Ringraum in den übrigen Anschlusskanal übertreten. Auf diese Weise ist eine strömungstechnische Verbindung zwischen dem Anschlusskanal und dem jeweiligen Verbindungskanal geschaffen.

Für eine Fixierung des Blockierelements - unabhängig davon, ob es als Vorlaufelement oder als Rücklaufelement ausgebildet ist - ist es besonders vorteilhaft, eine Verschraubung desselben mit dem Anschlussstutzen zu verwenden. Hierfür wird vorgeschlagen, das Blockierelement mit einem Außengewindeabschnitt zu versehen, der in dem Montagezustand des Anschlussteils mit einem Innengewindeabschnitt des Anschlussstutzens zusammenwirkt. Eine solche Verschraubung ist insbesondere im Hinblick auf eine nachträgliche zerstörungsfreie Lösbarkeit des Blockierelements von dem restlichen Anschlussteil vorteilhaft.

Unter Verwendung einer beschriebenen Schraubverbindung ist es vorzuziehen, den Innengewindeabschnitt des Anschlussstutzens mit einer axial in Richtung des Anschlusskanals gemessenen Länge von mindestens 2,5 cm, vorzugsweise mindestens 3,0 cm, weiter vorzugsweise mindestens 3,5 cm, auszustatten. Dieser Ausführungsvariante liegt die Überlegung zugrunde, dass der Anschlussstutzen typischerweise zwei Bauteile aufnehmen muss, nämlich zum einen das Blockierelement (wahlweise in Form des Vorlaufelements oder Rücklaufelements) und ein Adapterstück, mittels dessen das Anschlussteil an eine Vorlaufbeziehungsweise eine Rücklaufleitung angeschlossen wird. Dabei benötigen sowohl das Blockierelement als auch das Adapterstück jeweils einen gewissen Anteil oder eine gewisse "Länge" des in dem Anschlussstutzen angeordneten Innengewindeabschnitts, um jeweils zuverlässig mit dem Anschlussstutzen verbunden werden zu können. Eine Mindestlänge des Innengewindeabschnitts des Anschlussstutzens in dem angegebenen Maß ist daher besonders vorteilhaft.

Die zugrunde liegende Aufgabe wird ausgehend von einem Heizkörper der eingangs beschriebenen Art erfindungsgemäß ferner dadurch gelöst, dass das erste Anschlussteil und das zweite Anschlussteil erfindungsgemäß ausgebildet sind, wobei das erste Anschlussteil ein Vorlaufelement und das zweite Anschlussteil ein Rücklaufelement aufweist. Der beschriebene Heizkörper ist das Ergebnis eines nach dem Stand der Technik üblichen Heizkörpers kombiniert mit den vorstehend erläuterten erfindungsgemäßen Anschlussteilen. Die Vorteile ergeben sich entsprechend.

Bei einem Heizkörper, bei dem die Heizplatten jeweils einen oberen horizontal orientierten Sammelkanal, einen unteren horizontal orientierten Sammelkanal sowie zwischen den Sammelkanälen senkrecht orientierte Steigkanäle aufweisen und die Sammelkanäle einer jeden Heizplatte mittels der Steigkanäle strömungstechnisch miteinander verbunden sind, ist es besonders von Vorteil, wenn mindestens ein Anschlussteil, vorzugsweise beide Anschlussteile, an den unteren Sammelkanal angeschlossen sind, vorzugsweise an entgegengesetzten Enden des unteren Sammelkanals. Die Anordnung der Anschlussteile an den unteren Sammelkanal ist insoweit von Vorteil, als sowohl die Vorlaufleitung als auch die Rücklaufleitung, mittels deren der Heizkörper in ein Strömungsnetz des Heizfluids eingebunden ist, lediglich in eine geringe Höhe oberhalb einer Bodenoberkante geführt werden müssen, um die Anschlussteile zu erreichen. Die Anordnung der Anschlussteile an entgegengesetzten Enden des unteren Sammelkanals ist dabei insbesondere für eine Installation des erfindungsgemäßen Heizkörpers in Großbritannien vorteilhaft, wo die Vorlauf- und Rücklaufleitungen fast ausnahmslos an den äußeren Enden des jeweiligen Heizkörpers angeschlossen werden und entsprechend in dem jeweiligen Gebäude verlegt sind. Grundsätzlich ist der Einsatz aber selbstverständlich überall dort von Vorteil, wo die Vorlauf- und die Rücklaufleitung entsprechend verlegt sind.

In einer besonders vorteilhaften Ausführungsvariante des erfindungsgemäßen Heizkörpers korrespondieren die Verbindungskanäle mindestens eines Anschlussteils mit einem jeweiligen Steigkanal einer jeweiligen Heizplatte, der näher zu einer senkrecht zum Sammelkanal orientierten Mittelebene des Heizkörpers angeordnet ist als ein am weitesten von der Mittelebene des Heizkörpers entfernter, einen Randkanal bildender Steigkanal, wobei vorzugsweise der jeweilige Steigkanal, mit dem die Verbindungskanäle korrespondieren, direkt neben dem Randkanal angeordnet ist. Diese Art der Anordnung hat zwei Vorzüge:
Zum einen wird ein Strömungsverhalten des Heizkörpers begünstigt, was damit zusammenhängt, dass mindestens der eine Randkanal, vorzugsweise beide an gegenüberliegenden Enden des Heizkörpers angeordneten Randkanäle, frei sind. Diese können bei einem seriell durchströmten Heizkörpers sodann dazu genutzt werden, das Heizfluid zu einem am oberen Sammelkanal angeordneten Verbindungsstück zu führen, mittels welchen das Heizfluid von der vorderen Heizplatte des Heizkörpers in eine beziehungsweise die hintere Heizplatte des Heizkörpers übertritt.

Zum anderen wird durch die Anordnung des Anschlussteils jenseits des Randkanals sichergestellt, dass genügend "Länge" ausgehend von einem seitlichen Ende des Heizkörpers bis zu dem jeweiligen Steigkanal, mit dem das Anschlussteil korrespondiert, zur Verfügung steht. Diese Länge entspricht demzufolge gewissermaßen einer parallel zu den Sammelkanälen gemessenen Länge von einem seitlichen, näher zu dem fraglichen Steigkanal gelegenen Ende des Heizkörpers bis zu einer Mittelachse des fraglichen Steigkanals. Ein gewisser Mindestbetrag dieser Länge ist insoweit vorteilhaft, als das Anschlussteil möglichst mit einem von den Verbindungskanälen abgewandten Ende des Anschlusskanals nicht seitlich zwischen den Heizplatten des Heizkörpers "vorstehen" sollte. Aus der obigen Beschreibung des Anschlussteils ergibt sich jedoch, dass der Innengewindeabschnitt des Anschlussstutzens - und folglich auch der Anschlussstutzen als solcher-eine gewisse Mindestlänge aufweisen sollte. Der Anschluss des Anschlussteils an einen Steigkanal jenseits des Randkanals ermöglicht es demzufolge, selbst ein Anschlussteil mit einem vergleichsweise lange Anschlussstutzen gewissermaßen "unsichtbar" zwischen den Heizplatten des Heizkörpers anzuordnen.

In einer weiteren vorteilhaften Ausgestaltung des Heizkörpers sind in den Verbindungskanälen und/oder dem Anschlusskanal der Anschlussteile Einbauten angeordnet, vorzugsweise in Form von nach innen vorstehenden Wandungsteilen, mittels denen Überströmquerschnitte zwischen den Verbindungskanälen und dem Anschlusskanal der jeweiligen Anschlussteile begrenzt werden und wobei die gebildeten Überströmquerschnitte kleiner sind als bei einem einbautenfreien Anschlussteil. Die Erzeugung vergleichsweise kleiner Überströmquerschnitte erleichtert deren Abdichtung beziehungsweise Blockade im Hinblick auf die Ausgestaltung des Vorlaufelements und des Rücklaufelements. Insbesondere bieten die Einbauten die Möglichkeit, das Dichtungselemente, beispielsweise in Form von O-Ringen, mit ihnen zusammenwirken und so einen Dichtung erzeugen.

Bei einem Heizkörper, der über derartige Anschlussteile mit Einbauten verfügt, ergibt sich als besonderer Vorteil, dass dieser wahlweise als paralleler und serieller Heizkörper betrieben werden kann, wobei der Betriebsmodus lediglich davon abhängt, ob das Anschlussteil von dessen Grundzustand in dessen Montagezustand überführt wird, das heißt ob das Vorlaufelement und das Rücklaufelement in die jeweiligen Anschlussteile eingesetzt werden oder nicht. Verbleiben die Anschlussteile in deren Grundzustand, ist der Anschlusskanal eines jeden Anschlussteils jeweils mit beiden Verbindungskanälen verbunden. Mit anderen Worten besteht sodann für das Heizfluid die Möglichkeit, ausgehend von dem Anschlusskanal durch die beiden Verbindungskanäle sowohl in die vordere als auch eine hintere Heizplatte einzutreten. Analog ist es ebenso möglich, dass das Heizfluid ausgehend von unterschiedlichen Heizplatten durch die Verbindungskanäle eines Anschlussteils in dessen Anschlusskanal und von dort in die Rücklaufleitung übertritt. Ein solcher Strömungsverlauf ist kennzeichnend für einen parallelen Heizkörper. Im Unterschied zum Stand der Technik ist es dabei untypisch, dass die entsprechenden Anschlussteile mit Einbauten versehen sind. Bei üblichen parallelen Heizkörpern sind die Anschlussteile einbautenfrei, da diese an sich keinen technischen Nutzen erzeugen. Allerdings können die mit den Einbauten versehenen Anschlussteile besonders einfach durch das Einsetzen des Vorlaufelements und des Rücklaufelements in solche Anschlussteile verändert werden, die für serielle Heizkörper genutzt werden können. Daraus ergibt sich, dass der erfindungsgemäße Heizkörper unabhängig von dessen Strömungstechnik in jedem Fall dieselben Anschlussteile aufweisen kann und daher lediglich eine Art von Anschlussteile vorgehalten werden muss.

Abschließend wird die zugrunde liegende Aufgabe ausgehend von einem Verfahren der eingangs beschriebenen Art erfindungsgemäß durch den folgenden Verfahrensschritt gelöst, wenn der Heizkörper derart positioniert wird, dass die hintere Heizplatte in einem kleineren Abstand zu einer nächstgelegenen Wand des Raumes angeordnet ist als die vordere Heizplatte, und das erste Anschlussteil an die Vorlaufleitung und das zweite Anschlussteil an die Rücklaufleitung derart angeschlossen wird, dass in einem Betriebszustand des Heizkörpers ein Heizfluid von der Vorlaufleitung durch das erste Anschlussteil in den Heizkörper und aus dem zweiten Anschlussteil in die Rücklaufleitung strömt

Vor einem Anschluss der Vorlaufleitung an das erste Anschlussteil wird ein Blockierelement in Form eines Vorlaufelements in das erste Anschlussteil eingesetzt, mittels dessen die Vorlaufleitung ausschließlich mit der ersten Heizplatte strömungstechnisch verbindbar ist und vor einem Anschluss der Rücklaufleitung an das zweite Anschlussteil wird ein von dem Vorlaufelement verschiedenes Blockierelement in Form eines Rücklaufelements in das zweite Anschlussteil eingesetzt, mittels dessen die zweite Heizplatte ausschließlich mit der Rücklaufleitung strömungstechnisch verbindbar ist.

Im Unterschied zum Stand der Technik ist hier insbesondere zu beachten, dass sowohl das Vorlaufelement als auch das Rücklaufelement erst am Anschlussort des Heizkörpers, das heißt auf der Baustelle, entsprechend den lokalen Gegebenheiten in die Anschlussteile eingesetzt werden. Die Vorteile, die sich aus dem Vorlaufelement und dem Rücklaufelement ergeben, sind vorstehend bereits erläutert.

Es versteht sich von selbst, dass der erfindungsgemäße Heizkörper und das zugehörige Verfahren auch auf Heizkörper mit mehr als zwei Heizplatten angewendet werden können. In diesem Fall sind die zweite Heizplatte und alle weiteren, mehr nach hinten angeordneten Heizplatten im Parallelbetrieb, d.h. die erfindungsgemäßen Anschlussteile befinden sich lediglich zwischen der ersten (vordersten) und der benachbarten Heizplatte, wohingegen alle weiteren Heizplatten lediglich durch rohrförmige Verbindungsstücke miteinander strömungstechnisch verbunden sind

### Ausführungsbeispiel

Das erfindungsgemäße Anschlussteil sowie das erfindungsgemäße Verfahren werden nachfolgend anhand von Ausführungsbeispielen, die in den Figuren dargestellt sind, näher erläutert. Es zeigt
- Fig. 1: eine perspektivische Ansicht eines Schnitts durch ein erfindungsgemäßes, in dessen Montagezustand befindliches Anschlussteil, wobei ein eingesetztes Vorlaufelement vollständig dargestellt ist,

- Fig. 2: wie Figur 1, jedoch aus einem anderen Blickwinkel,
- Fig. 3: einen Schnitt durch das erfindungsgemäße, in dessen Montagezustand befindliche Anschlussteil, wobei das eingesetzte Vorlaufelement ebenfalls geschnitten ist,
- Fig. 4: wie Figur 1, jedoch mit einem Rücklaufelement,
- Fig. 5: wie Figur 4, jedoch aus einem anderen Blickwinkel,
- Fig. 6: wie Figur 3, jedoch mit dem Rücklaufelement und
- Fig. 7: schematische Darstellung eines angeschlossenen erfindungsgemäßen Heizkörpers mit zwei erfindungsgemäßen, in deren Montagezustand befindlichen Anschlussteilen,
- Fig. 8: einen erfindungsgemäßen Heizkörper für seitlich angeschlossene Heizmittelleitungen,
- Fig. 9a/b: den Vorlaufanschluss des Heizkörpers und
- Fig. 10a-d: das Anschlussteil des Vorlaufanschlusses,
- Fig. 11 a/b: den Rücklaufanschluss des Heizkörpers und
- Fig. 12a-d: das Anschlussteil des Rücklaufanschlusses,
- Fig. 13: den Heizkörper für Mittenanschluss
- Fig. 14a: den Vorlaufanschluss für Mittenanschluss und
- Fig. 14b: den Rücklaufanschluss für Mittenanschluss.

Ein erstes Ausführungsbeispiel, das in den Figuren 1 bis 3 dargestellt ist, umfasst ein erfindungsgemäßes Anschlussteil 1 in Form eines T-Stücks, das mit einem Blockierelement in Form eines Vorlaufelements 2 ausgestattet ist. Das Anschlussteil 1 umfasst einen Anschlussstutzen 3 und zwei Verbindungsstutzen 4, 5. Sämtliche drei Stutzen sind gemeinsam an dem Anschlussteil 1 ausgeformt und bilden ein einheitliches Gehäuse. Der Anschlussstutzen 3 weist in dessen Innerem einen Anschlusskanal 6 auf, der strömungstechnisch mit zwei Verbindungskanälen 7, 8 verbunden ist, die ihrerseits jeweils in einem Inneren der Verbindungsstutzen 4, 5 verlaufen. Die Verbindungskanäle 7, 8 sind jeweils direkt mit dem Anschlusskanal 6 verbunden, eine direkte Verbindung untereinander liegt nicht vor. Eine solche direkte Verbindung der Verbindungskanäle 7, 8 untereinander ist mittels Einbauten unterbunden, die in Form von Wandungsteilen 11, 12 ausgebildet sind. Das Wandungsteil 11 dient dazu, einen Überstromquerschnitt 13 zwischen dem Verbindungskanal 7 und dem Anschlusskanal 6 zu begrenzen, während das Wandungsteil 12 dazu dient, einen Überströmquerschnitt 14 zwischen dem Verbindungskanal 8 und dem Anschlusskanal 6 zu begrenzen.

In eine Innenwandung des Anschlussstutzens 3 des Anschlussteils 1 ist ein Innengewindeabschnitt 9 angeordnet, der ein Innengewinde 10 umfasst. Eine Länge des gesamten Innengewindeabschnitts 9 beträgt hier ca. 3,5 cm. Im gezeigten Beispiel ist das Anschlussteil 1 in dessen Montagezustand dargestellt, das heißt, es verfügt über das Blockierelement, das hier in Form des Vorlaufteils 2 ausgebildet ist. Das Vorlaufteil 2 verfügt seinerseits über einen Außengewindeabschnitt 39, der ein Außengewinde 15 umfasst. Das Außengewinde 15 des Vorlaufelements 2 und das Innengewinde 10 des Anschlussstutzens 3 sind aufeinander abgestimmt, sodass beide formschlüssig miteinander eingreifen. Auf diese Weise ist das Vorlaufelement 2 in dem Anschlusskanal 6 des Anschlussstutzens 3 fixiert.

Aus den Figuren 2 und 3 ergibt sich in diesem Zusammenhang besonders gut, dass das Vorlaufelement 2 so weit in den Anschlusskanal 6 eingeschraubt ist, dass ein an einer unteren Stirnfläche des Vorlaufelements 2 angeordnetes Dichtungselement 16 gegen einen korrespondierenden Dichtsitz des Anschlussteils 1 gepresst ist, sodass beide Teile zusammenwirken und auf diese Weise eine Dichtwirkung erzeugen. Das Vorlaufelement 2 ist seinerseits mit einem mittigen Innenkanal 17 ausgestattet, der das Vorlaufelement 2 vollständig von einer Unterseite 18 bis zu einer Oberseite 19 axial durchdringt. Dieser Innenkanal 17 ist dazu geeignet, ein Heizfluid zu leiten. Das Dichtungselement 16 bewirkt dabei, dass ein Heizfluid, das in den Anschlusskanal 6 eingeleitet wird, zunächst durch den Innenkanal 17 des Vorlaufelements 2, durch den Überströmquerschnitt 14 zwischen dem Anschlusskanal 6 und dem Verbindungskanal 8 in den Verbindungskanal 8 einfließen kann, ohne dass ein Anteil des Heizfluids in den anderen Verbindungskanal 7 übertreten kann. Das Vorlaufelement 2 dient mithin dazu, eine strömungstechnische Verbindung zwischen dem Anschlusskanal 6 und dem Verbindungskanal 7 zu blockieren, während die Verbindung zwischen dem Anschlusskanal 6 und dem Verbindungskanal 8 frei bleibt. Ein Einschnürungsbereich 20 des Vorlaufelements 2, der sich insbesondere aus der Figur 3 ergibt, hat keine besondere technische Wirkung und dient in erster Linie der Ersparnis von Material, das zur Herstellung des Vorlaufelements 2 benötigt wird. In Figur 3 ist ein typischer Strömungsverlauf des Heizmediums mittels gewellter Pfeile graphisch veranschaulicht.

Ein zweites Ausführungsbeispiel, das in den Figuren 4 bis 6 dargestellt ist, zeigt ein alternatives Anschlussteil 1', dessen Gehäuse identisch zu demjenigen des Anschlussteils 1 ausgebildet ist. Der Unterschied zwischen beiden Anschlussteilen 1, 1' liegt in dem eingesetzten Blockierelement. Dieses ist bei dem Anschlussteil 1' im Unterschied zum Anschlussteil 1 von einem Rücklaufelement 21 gebildet.

Funktional besteht der Unterschied zwischen dem Vorlaufelement 2 und dem Rücklaufelement 21 in deren Blockierwirkung im Hinblick auf die unterschiedlichen Verbindungskanäle 7, 8. Das heißt, dass das Rücklaufelement 21 im Unterschied zum Vorlaufelement 2 nicht die strömungstechnische Verbindung zwischen dem Anschlusskanal 6 und dem Verbindungskanal 7, sondern die Verbindung zwischen dem Anschlusskanal 6 und dem Verbindungskanal 8 blockiert. Mit anderen Worten ist bei dem Anschlussteil 1' eine strömungstechnische Verbindung zwischen dem Anschlusskanal 6 und dem Verbindungskanal 7 frei, sodass ein Heizfluid ausgehend von dem Verbindungskanal 7 durch den Überströmquerschnitt 13, der zwischen dem Verbindungskanal 7 und dem Anschlusskanal 6 angeordnet ist, in den Anschlusskanal 6 überströmen kann.

Die strömungstechnische Verbindung zwischen dem Anschlusskanal 6 und dem Verbindungskanal 8 blockiert das Rücklaufelement 21 mittels eines Dichtungselements 22, welches umlaufend an einer äußeren Mantelfläche des Rücklaufelements 21 angeordnet ist und mit einer inneren Mantelfläche zusammenwirkt, die gemeinsam von den Wandungsteilen 11, 12 gebildet wird. Im Unterschied zum Vorlaufelement 2 nutzt das Rücklaufelement 21 folglich keine axiale, sondern eine radiale Dichtung. Dies ist besonders gut in Figur 6 erkennbar. Auf einer von dem Überströmquerschnitt 14 abgewandten Oberseite des Dichtungselements 22 verfügt das Rücklaufelement 21 über einen radial nach außen vorspringenden Anschlagring 23. Dieser ist dazu geeignet, ein maximales Eindrehmaß des Rücklaufelements 21 in das Innengewinde 10 des Anschlussstutzens 3 zu begrenzen. Dies wird dadurch erreicht, dass das Rücklaufelement 21 an einem gewissen Anschlagpunkt mit einer unteren, dem Überströmquerschnitt 14 zugewandten Stirnfläche an eine korrespondierende Stirnfläche der Wandungsteile 11, 12 anschlägt. Auf diese Weise ist die Position des Rücklaufelements 21 in dem Anschlussstutzen 3 definiert.

Nachdem das Heizfluid ausgehend von dem Verbindungskanal 7 in den Anschlusskanal 6 übergeströmt ist, befindet es sich zunächst in einer Art Ringraum 24, der zwischen einer Innenwandung des Anschlusskanals und einer Außenwandung des Rücklaufelements 21 vorliegt. Dieser Ringraum 24 verfügt über einen Restquerschnitt, der geringer ist als der gesamte Querschnitt des Anschlusskanals 6. Damit das Heizfluid ausgehend von dem Ringraum 24 in einen oberen, von dem Rücklaufelement 21 abgewandten Abschnitt des Anschlusskanals 6 strömen kann, sind in dem Rücklaufelement 21 Strömungsöffnungen 25 vorgesehen. Diese sind besonders gut in Figur 5 sichtbar. Die Strömungsöffnungen 25 durchdringen ein Kopfteil 26 des Rücklaufelements 21 von dessen Unterseite 27 bis zu dessen Oberseite 28, sodass dem Heizfluid eine strömungstechnische Verbindung zur Verfügung steht. In Figur 6 ist ein typischer Strömungsverlauf durch das Anschlussteil 1' mittels gewellter Pfeile graphisch veranschaulicht.

Die vorstehend beschriebenen Anschlussteile 1, 1' sind abschließend anhand eines Beispiels eines erfindungsgemäßen Heizkörpers 29 noch einmal in Figur 7 dargestellt. Der Heizkörper 29 verfügt über zwei Heizplatten 30, 31, die parallel und beabstandet zueinander angeordnet sind. Die Heizplatten 30, 31 verfügen ihrerseits jeweils über einen unteren Sammelkanal 32, 33 und einen oberen Sammelkanal sowie zwischen den Sammelkanälen verlaufene vertikale Heizkanäle.

Die Anschlussteile 1, 1' sind in einem unteren Bereich des Heizkörpers 29 zwischen den Heizplatten 30, 31 angeordnet, wobei die Verbindungsstutzen 4, 5 jeweils an die unteren Sammelkanäle 32, 33 angeschlossen sind. Auf diese Weise wird eine strömungstechnische Verbindung zwischen den jeweiligen unteren Sammelkanälen 32, 33 und den jeweiligen Verbindungskanälen 7, 8 geschaffen.

Der Heizkörper 29 ist an eine Vorlaufleitung 34 sowie eine Rücklaufleitung 35 angeschlossen. Die Vorlaufleitung 34 mündet in ein Adapterstück 36, das ein Thermostatventil 37 aufnimmt und eine strömungstechnische Verbindung zwischen der Vorlaufleitung 34 und dem Anschlussteil 1 herstellt. Die Rücklaufleitung 35 ist ihrerseits mittels eines Adapterstücks 38 mit dem Anschlussteil 1' verbunden. Aus dem Beispiel ergibt sich besonders gut, weshalb der Innengewindeabschnitt 9 der Anschlussteile 1, 1' erheblich länger ausgebildet ist als korrespondierende Außengewindeabschnitte 39 des Vorlaufelements 2 beziehungsweise des Rücklaufelements 21. Auf diese Weise verfügen die Anschlussstutzen 3 der Anschlussteile 1, 1' nämlich jeweils noch über einen genügend langen Teilabschnitt des gesamten Innengewindeabschnitts 9, um korrespondierende Außengewinde der Adapterstücke 35, 38 aufnehmen zu können. Diese werden nachträglich zu den Blockierelementen (Vorlaufelement 2, Rücklaufelement 21) in den jeweiligen Anschlussstutzen 3 eingeschraubt.

Aus der gezeigten Konfiguration des erfindungsgemäßen Heizkörpers 29 ergibt sich, dass die in Figur 7 vordere Heizplatte 30 tatsächlich die "vordere" Heizplatte ist, das heißt die Heizplatte, die in einem eingebauten Zustand des Heizkörpers 29 näher zu einer Mittelzone des zu beheizenden Raumes angeordnet ist, als die hintere Heizplatte 31. Dies ergibt sich aus der Art des Blockierelements, welches mit der Vorlaufleitung 34 korrespondiert, welches hier als Vorlaufelement 2 ausgebildet ist. Es bewirkt, dass das Heizfluid ausgehend von der Vorlaufleitung 34 in den Anschlusskanal 6, von dort in den Verbindungskanal 8 und von dort in den unteren Sammelkanal 32 der vorderen Heizplatte 30 eintritt. Umgekehrt korrespondiert die Rücklaufleitung 35 mit dem Rücklaufelement 21, sodass eine strömungstechnische Verbindung lediglich zwischen dem unteren Sammelkanal 33 der hinteren Heizplatte 31 und der Rücklaufleitung 35, nicht jedoch zwischen dem unteren Sammelkanal 32 der vorderen Heizplatte 30 und der Rücklaufleitung 35 vorliegt.

Die erfindungsgemäßen Anschlussteile 1, 1' sind jeweils in einem solchen Abstand von jeweils zugehörigen seitliche Enden des Heizkörpers 29 an den jeweiligen unteren Sammelkanal 32, 33 angeschlossen, dass sie jeweils in einer gemeinsamen Vertikalebene mit den jeweiligen Steigkanälen 40, 41 liegen. Bei diesen Steigkanälen 40, 41 handelt es sich um diejenigen Steigkanäle, die benachbart zu jeweiligen randseitigen Steigkanälen 42, 43, so genannten "Randkanälen", angeordnet sind. Bei diesen randseitigen Steigkanäle 42, 43 handelt es sich um diejenigen Steigkanäle, die maximal von einer senkrecht zu den Sammelkanälen verlaufenden Mittelebene entfernt in den Heizplatten 30, 31 angeordnet sind. Die Anordnung der Anschlussteile 1, 1' an die Steigkanäle 40, 41 ist insoweit besonders vorteilhaft, als ein der Anschlussstutzen 3 der Anschlussteile 1, 1' trotz seiner vergleichsweise großen Länge nicht an den Seiten des Heizkörpers 29 aus einem Zwischenbereich zwischen den Heizplatten 30, 31 hervortritt. Ferner ist es besonders vorteilhaft, die randseitigen Steigkanäle 42, 43 frei zu halten, da diese sodann genutzt werden können, um das Heizfluid zu Verbindungsstücken zu leiten, die typischerweise an den oberen Sammelkanälen angeordnet sind und durch welche das Heizfluid von der vorderen Heizplatte 30 in die hintere Heizplatte 31 übertritt. Ein Fluss des Heizmediums in den Heizkörper 29 sowie wieder aus diesem heraus ist in Figur 7 mittels gewellter Pfeile graphisch veranschaulicht.

Figur 8 zeigt einen zweiten erfindungsgemäßen Heizkörper 44 mit einer vorderen Heizplatte 45 und einer hinteren Heizplatte 46, der über einen Vorlaufanschluss 47 und einen Rücklaufanschluss 48 mit nicht dargestellten Vor- und Rücklaufleitungen verbindbar ist. Der Heizkörper 44 ist vorkonfiguriert mit Anschlussstutzen 49 für die Vor- und Rücklaufleitungen in einem Abstand 50, der ungefähr der Breite 51 des Heizkörpers 44 entspricht (sog. "Seitenanschluss" oder "side-connection") und für die serielle Durchströmung zunächst der vorderen und dann der hinteren Heizplatte 46. Alternative Anschlussstutzen 52 für Vor- und Rücklaufleitungen unmittelbar nebeneinander mittig unter dem Heizkörper 44 (sog. "Mittenanschluss" oder "mid-connection") sind mit Blindstopfen 53 verschlossen.

Der in den Figuren 9a und 9b in zwei Schnitten gezeigte Vorlaufanschluss 47 ist mit beiden Heizplatten 45, 46 verschweißt und weist ein erfindungsgemäßes Anschlussteil 54 auf, das zusätzlich mit einem der alternativen Anschlussstutzen 52 über ein Verbindungsrohr 55 verbunden ist.

Das in den Figuren 10a bis 10d in vier Ansichten gezeigte, aus Stahl gegossene Anschlussteil 54 weist äußerlich eine Kreuzform auf: Gegenüber und koaxial zu dem Anschlussstutzen 49 weist das Anschlussteil 54 einen Rohrstutzen 56 auf, mit dem das Verbindungsrohr 55 verschweißt ist. Quer zu Anschlussstutzen 49 und Rohrstutzen 56 weist das Anschlussteil 54 einen ersten

Verbindungsstutzen 57 auf, der mit der vorderen Heizplatte 45 verschweißt ist, sowie koaxial zu dem ersten Verbindungsstutzen 57 einen zweiten Verbindungsstutzen 58, der mit der hinteren Heizplatte 46 verschweißt ist.

Im Anschlussteil 54 weist der erste Verbindungsstutzen 57 einen ersten Verbindungskanal 59 und der zweite Verbindungsstutzen 58 einen zweiten Verbindungskanal 60 auf, die jeweils mit dem Innern der Heizplatten 45, 46 verbunden sind. Der Anschlussstutzen 49 weist einen Anschlusskanal 61, der mit der Vorlaufleitung verbindbar ist, und der Rohrstutzen 56 einen alternativen Anschlusskanal 62 auf, der mit dem Verbindungsrohr 55 verbunden ist.

Das Anschlussteil 54 weist im Innern einen Einbau 63 auf mit Wandungsteilen 64, die den Anschlusskanal 61 und den zweiten Verbindungskanal 60 einerseits von dem alternativen Anschlusskanal 62 und dem ersten Verbindungskanal 59 andererseits trennen. Der Einbau 63 weist einen zu dem Anschlusskanal 61 und dem alternativen Anschlusskanal 62 koaxialen Überströmquerschnitt 65 auf. Durch spanende Nacharbeit nach dem Guß ist das Anschlussteil 54 im Anschlusskanal 61 mit einem Innengewindeabschnitt 66 und im alternativen Anschlussteil 54 sowie im Überströmquerschnitt 65 mit Dichtsitzen 67 versehen.

Im Vorlaufanschluss 47 ist in das Anschlussteil 54 ein im Wesentlichen rohrförmiges, rotationssymmetrisches Vorlaufelement 68 aus rotem Kunststoff eingesetzt. Das Vorlaufelement 68 weist einen Außengewindeabschnitt 69 auf, der in den Innengewindeabschnitt 66 des Anschlussteils 54 eingeschraubt ist und liegt mit einem Dichtring 70 radial dichtend im Dichtsitz 67 des Überströmquerschnitts 65 an.

Das Vorlaufelement 68 ist von dem Anschlusskanal 61 durch den Überströmquerschnitt 65 zu dem ersten Verbindungskanal 59 durchströmbar und blockiert zugleich eine Strömung zwischen dem Anschlusskanal 61 und dem zweiten Verbindungskanal 60.

Der in den Figuren 11a und 11b in zwei Schnitten gezeigte Rücklaufanschluss 48 ist gleichfalls mit beiden Heizplatten 45, 46 verschweißt und weist ein weiteres, identisches erfindungsgemäßes Anschlussteil 71 auf, das wiederum zusätzlich mit dem anderen der beiden alternativen Anschlussstutzen 52 über ein Verbindungsrohr 72 verbunden ist.

Im Rücklaufanschluss 48 ist in das in den Figuren 12a bis 12d wiederum in vier Ansichten gezeigte Anschlussteil 71 ein im Wesentlichen rohrförmiges, rotationssymmetrisches Rücklaufelement 73 aus blauem Kunststoff eingesetzt. Auch das Rücklaufelement 73 weist einen Außengewindeabschnitt 74 auf, der in den Innengewindeabschnitt 75 des Anschlussteils 71 eingeschraubt ist und liegt mit zwei Dichtringen 76 radial dichtend in den Dichtsitzen 77 des Überströmquerschnitts 78 und des alternativen Anschlusskanals 79 an.

Das Rücklaufelement 73 ist vom zweiten Verbindungskanal 80 durch Durchbrüche 81 zu dem Anschlusskanal 82 und durch den Überströmquerschnitt 78 zu dem alternativen Anschlusskanal 79 durchströmbar und blockiert zugleich eine Strömung zwischen dem alternativen Anschlusskanal 79 und dem ersten Verbindungskanal 83.

Figur 13 zeigt einen dritten erfindungsgemäßen Heizkörper 84, der bis auf die Anordnung der Blindstopfen 85 mit dem zweiten Heizkörper 44 identisch ist: Die Anschlussstutzen 86 für den "Seitenanschluss" sind mit den Blindstopfen 85 verschlossen, der Heizkörper 84 ist für den "Mittenanschluss" über die alternativen Anschlussstutzen 87 vorkonfiguriert. Die Figuren 14a und 14b zeigen Schnitte durch den Vorlaufanschluss 88 und durch den Rücklaufanschluss 89 des Heizkörpers 84.

Die Bezeichnung der Blockierelemente als "Vorlaufelement" und "Rücklaufelement" ist nicht einschränkend im Hinblick auf deren Verwendung zu verstehen. Beide Blockierelemente sind gleichermaßen geeignet, eine strömungstechnische Verbindung zwischen jeweils einem der Verbindungskanäle 7, 8, 59, 60 und dem Anschlusskanal 6, 61, 62, 79, 82 zu blockieren. Sollten die örtlichen Begebenheiten verlangen, dass eine Vorlaufleitung mittels eines Rücklaufelements an eine vordere Heizplatte 45 angeschlossen werden soll, damit das Heizfluid in diese vordere Heizplatte 45 eingeleitet werden kann, dann steht dem nichts entgegen. Die Begriffe "Vorlaufelement" und "Rücklaufelement" dienen aus technischer Sicht demzufolge in erster Linie deren begrifflicher Unterscheidbarkeit.

### In den Figuren sind

- 1, 1': Anschlussteil
- 2: Vorlaufelement
- 3: Anschlussstutzen
- 4: Verbindungsstutzen
- 5: Verbindungsstutzen
- 6: Anschlusskanal
- 7: Verbindungskanal
- 8: Verbindungskanal
- 9: Innengewindeabschnitt
- 10: Innengewinde
- 11: Wandungsteil
- 12: Wandungsteil
- 13: Überströmquerschnitt
- 14: Überströmquerschnitt
- 15: Außengewinde
- 16: Dichtungselement
- 17: Innenkanal
- 18: Unterseite
- 19: Oberseite
- 20: Einschnürungsbereich
- 21: Rücklaufelement
- 22: Dichtungselement
- 23: Anschlagring
- 24: Ringraum
- 25: Strömungsöffnung
- 26: Kopfteil
- 27: Unterseite
- 28: Oberseite
- 29: Heizkörper
- 30: Heizplatte
- 31: Heizplatte
- 32: Unterer Sammelkanal
- 33: Unterer Sammelkanal
- 34: Vorlaufleitung
- 35: Rücklaufleitung
- 36: Adapterstück
- 37: Thermostatventil
- 38: Adapterstück
- 39: Außengewindeabschnitt
- 40: Steigkanal
- 41: Steigkanal
- 42: Steigkanal
- 43: Steigkanal
- 44: Heizkörper
- 45: vordere Heizplatte
- 46: hintere Heizplatte
- 47: Vorlaufanschluss
- 48: Rücklaufanschluss
- 49: Anschlussstutzen
- 50: Abstand
- 51: Breite
- 52: alternativer Anschlussstutzen
- 53: Blindstopfen
- 54: Anschlussteil
- 55: Verbindungsrohr
- 56: Rohrstutzen
- 57: erster Verbindungsstutzen
- 58: zweiter Verbindungsstutzen
- 59: erster Verbindungskanal
- 60: zweiter Verbindungskanal
- 61: Anschlusskanal
- 62: alternativer Anschlusskanal
- 63: Einbau
- 64: Wandungsteil
- 65: Überströmquerschnitt
- 66: Innengewindeabschnitt
- 67: Dichtsitz
- 68: Vorlaufelement
- 69: Außengewindeabschnitt
- 70: Dichtring
- 71: Anschlussteil
- 72: Verbindungsrohr
- 73: Rücklaufelement
- 74: Außengewindeabschnitt
- 75: Innengewindeabschnitt
- 76: Dichtring
- 77: Dichtsitz
- 78: Überströmquerschnitt
- 79: alternativer Anschlusskanal
- 80: zweiter Verbindungskanal
- 81: Durchbruch
- 82: Anschlusskanal
- 83: erster Verbindungskanal
- 84: Heizkörper
- 85: Blindstopfen
- 86: Anschlussstutzen
- 87: alternativer Anschlussstutzen
- 88: Vorlaufanschluss
- 89: Rücklaufanschluss

## Patentansprüche

1. Anschlussteil (1, 1', 54, 71) für einen Heizkörper (29, 44, 84) zur Leitung eines Heizfluids, wobei das Anschlussteil (1, 1', 54, 71)
a. ein Gehäuse mit einem ersten Verbindungsstutzen (4, 58), einem zweiten Verbindungsstutzen (5, 57), und mindestens einem Anschlussstutzen (3, 49, 86), die durch das Gehäuse hindurch strömungstechnisch miteinander verbunden sind,
b. ein Blockierelement (2, 68, 21, 73), das mit einer Längsachse koaxial zu dem mindestens einen Anschlussstutzen (3, 49, 86) in das Anschlussteil (1, 1', 54, 71) eingesetzt ist, so dass der Anschlussstutzen (3, 49, 86) durch das Blockierelement (2, 68, 21, 73) durchströmbar ist, und
c. wobei das Blockierelement (2, 68, 21, 73) entweder ein Vorlaufelement (2, 68) ist, das mittels eines ersten Dichtungselements (16) mit einem ersten Dichtsitz des Anschlussteils (1, 54) derart zusammenwirkt, dass das Vorlaufelement (2, 68) eine erste Strömungsverbindung zwischen dem ersten Verbindungsstutzen (4, 58) und dem Anschlussstutzen (3, 49, 86) blockiert,
d. oder das Blockierelement (2, 68, 21, 73) ein Rücklaufelement (21, 73) ist, das mittels eines zweiten Dichtungselements (22) mit einem zweiten Dichtsitz des Anschlussteils (1', 71) derart zusammenwirkt, dass das Rücklaufelement (21, 73) eine zweite Strömungsverbindung zwischen dem zweiten Verbindungsstutzen (5, 57) und dem Anschlussstutzen (3, 49, 86) blockiert, aufweist, ***dadurch gekennzeichnet, dass*** das Vorlaufelement (2, 68) und das Rücklaufelement (21, 73) unterschiedliche Teile sind, und dass das Anschlussteil (1, 1', 54, 71) sowohl die erste Strömungsverbindung und den ersten Dichtsitz für das erste Dichtungselement (16) des Vorlaufelements (2, 68) als auch die zweite Strömungsverbindung und den zweiten Dichtsitz für das zweite Dichtungselement (22) des Rücklaufelements (21, 73) aufweist, und das erste Dichtungselement (16) und das zweite Dichtungselement (22) unabhängig von einer Winkelstellung des Blockierelements (2, 68, 21, 73) um die Längsachse abdichten.

2. Anschlussteil (1, 1') nach Anspruch 1, wobei ein erster Überströmquerschnitt (14), durch den das Heizfluid zwischen dem zweiten Verbindungsstutzen (5, 57) und dem Anschlussstutzen (3, 49, 86) strömen kann, senkrecht zu einer Mittelachse des Anschlussstutzen (3, 49, 86) orientiert ist und ein zweiter Überströmquerschnitt (13), durch den das Heizfluid zwischen dem ersten Verbindungsstutzen (4, 58) und dem Anschlussstutzen (3, 49, 86) strömen kann, senkrecht zu einer Mittelachse des Verbindungsstutzen (4, 58) orientiert ist.

3. Anschlussteil (1, 54) nach Anspruch 1 oder 2, ***dadurch gekennzeichnet, dass*** ein Innenkanal (17) des Vorlaufelements (2, 68) durchströmbar ist.

4. Anschlussteil (1, 1', 54, 71) nach einem der Ansprüche 1 bis 3, ***dadurch gekennzeichnet, dass*** das Vorlaufelement (2, 68) und das Rücklaufelement (21, 73) einen Außengewindeabschnitt (39, 69, 74) aufweist, der in einen Innengewindeabschnitt (9, 66, 75) des Anschlussstutzens (3, 49, 86) eingreift.

5. Anschlussteil (1, 1', 54, 71) nach Anspruch 4, ***dadurch gekennzeichnet, dass*** der Innengewindeabschnitt (9, 66, 75) des Anschlussstutzens (3, 49, 86) eine axial in Richtung des Anschlusskanals (6, 61, 82) gemessene Länge von mindestens 2,5 cm aufweist.

6. Anschlussteil (1, 1', 54, 71) nach einem der Ansprüche 1 bis 5, ***dadurch gekennzeichnet, dass*** das Vorlaufelement (2, 68) und das Rücklaufelement (21, 73) zerstörungsfrei aus dem Anschlussstutzen (3, 49, 86) entfernbar ist.

7. Heizkörper (29, 44, 84) mit einer vorderen Heizplatte (30, 45) und mindestens einer hinteren Heizplatte (31, 46), und mit einem ersten Anschlussteil (1, 54) und einem zweiten Anschlussteil (1', 71), wobei der Heizkörper (29, 44, 84) in dieser Reihenfolge durch das erste Anschlussteil (1, 54), die vordere Heizplatte (30, 45), die mindestens eine hintere Heizplatte (31, 46), und das zweite Anschlussteil (1', 71) von einem Heizfluid durchströmbar ist, ***dadurch gekennzeichnet, dass*** das erste Anschlussteil (1, 54) und das zweite Anschlussteil (1', 71) gemäß einem der vorgenannten Ansprüche ausgebildet sind und identische Gehäuse aufweisen, wobei das eingesetzte Blockierelement im ersten Anschlussteil ein Vorlaufelement (2, 68) ist und das eingesetzte Blockierelement im zweiten Anschlussteil ein Rücklaufelement (21, 73) ist.

8. Heizkörper (29, 44, 84) nach Anspruch 7, ***dadurch gekennzeichnet, dass*** die vordere Heizplatte (30, 45) und die mindestens eine hintere Heizplatte (31, 46) jeweils einen oberen horizontal orientierten Sammelkanal, einen unteren horizontal orientierten Sammelkanal (32, 33) sowie zwischen den Sammelkanälen senkrecht orientierte Steigkanäle (40, 41, 42) aufweisen, wobei die Sammelkanäle jeweils der vorderen Heizplatte (30, 45) und der mindestens einen hinteren Heizplatte (31, 46) mittels der Steigkanäle (40, 41, 42) strömungstechnisch miteinander verbunden sind, und wobei mindestens eines der Anschlussteile (1, 1', 54, 71) an den unteren Sammelkanal (32, 33) angeschlossen ist.

9. Heizkörper (29, 44, 84) nach Anspruch 8, ***dadurch gekennzeichnet, dass*** Verbindungskanäle (7,8) des ersten und zweiten Verbindungsstutzen (4, 58, 5, 57) mindestens eines der Anschlussteile (1, 1', 54, 71) mit einem der Steigkanäle (40, 41) einer der Heizplatten (30, 31, 45, 46) korrespondieren, der näher zu einer senkrecht zum Sammelkanal orientierten Mittelebene des Heizkörpers (29, 44, 84) angeordnet ist als ein am weitesten von der Mittelebene des Heizkörpers (29, 44, 84) entfernter, einen Randkanal bildender Steigkanal (41, 42).

10. Heizkörper (29, 44, 84) nach Anspruch 9, ***dadurch gekennzeichnet, dass*** in den Verbindungskanälen (7, 8) und/oder dem Anschlusskanal (6, 61, 82) des Anschlussstutzen (3, 49, 86) der Anschlussteile (1, 1', 54, 71) Einbauten (63) vorhanden sind, mittels denen Überströmquerschnitte (13, 14, 65, 78) zwischen den Verbindungskanälen (7, 8) des ersten und zweiten Verbindungsstutzen (4, 58, 5, 57) und dem Anschlusskanal (6, 61, 82) des Anschlussstutzen (3, 49, 86) der jeweiligen Anschlussteile (1, 1', 54, 71) begrenzt werden und wobei die gebildeten Überströmquerschnitte (13, 14, 65, 78) kleiner sind als bei einem einbautenfreien Anschlussteil.

11. Verfahren zum Anschluss eines Heizkörpers (29, 44, 84) nach Anspruch 7 an eine Vorlaufleitung (34) und eine Rücklaufleitung (35) in einem zu beheizenden Raum, wobei
a. der Heizkörper (29, 44, 84) derart positioniert wird, dass die hintere Heizplatte (31, 46) in einem kleineren Abstand zu einer nächstgelegenen Wand des Raumes angeordnet ist als die vordere Heizplatte (30, 45) und
b. das erste Anschlussteil (1, 54) an die Vorlaufleitung (34) und das zweite Anschlussteil (1', 71) an die Rücklaufleitung (35) derart angeschlossen wird, dass in einem Betriebszustand des Heizkörpers (29, 44, 84) ein Heizfluid von der Vorlaufleitung (34) durch das erste Anschlussteil (1, 54) in den Heizkörper (29, 44, 84) und aus dem zweiten Anschlussteil (1', 71) in die Rücklaufleitung (35) strömt.

## Claims

1. A joining part (1, 1', 54, 71) for a heater (29, 44, 84) for conveying a heating fluid, wherein the joining part (1, 1', 54, 71) has
a. a housing with a first connection fitting (4, 58), a second connection fitting (5, 57), and at least one joining fitting (3, 49, 86), which are connected to one another fluidically through the housing,
b. a blocking element (2, 68, 21, 73), which is inserted into the joining part (1, 1', 54, 71) with a longitudinal axis coaxial to the at least one joining fitting (3, 49, 86), so that the blocking element (2, 68, 21, 73) can flow through the joining fitting (3, 49, 86), and
c. wherein the blocking element (2, 68, 21, 73) is either a flow element (2, 68), which interacts by means of a first seal element (16) with a first seal seat of the joining part (1, 54) in such a manner that the flow element (2, 68) blocks a first flow connection between the first connection fitting (4, 58) and the joining fitting (3, 49, 86),
d. or the blocking element (2, 68, 21, 73) is a return element (21, 73), which interacts by means of a second seal element (22) with a second seal seat of the joining part (1', 71) in such a manner that the return element (21, 73) blocks a second flow connection between the second connection fitting (5, 57) and the joining fitting (3, 49, 86),
**characterized in that** the flow element (2, 68) and the return element (21, 73) are different parts, and **in that** the joining part (1, 1', 54, 71) has both the first flow connection and the first seal seat for the first seal element (16) of the flow element (2, 68) and the second flow connection and the second seal seat for the second seal element (22) of the return element (21, 73), and the first seal element (16) and the second seal element (22) seal around the longitudinal axis independently of an angular position of the blocking element (2, 68, 21, 73).

2. The joining part (1, 1') according to claim 1, wherein a first overflow cross section (14), through which the heating fluid can flow between the second connection fitting (5, 57) and the joining fitting (3, 49, 86), is orientated perpendicularly to a central axis of the joining fitting (3, 49, 86) and a second overflow cross section (13), through which the heating fluid can flow between the first connection fitting (4, 58) and the joining fitting (3, 49, 86), is orientated perpendicularly to a central axis of the connection fitting (4, 58).

3. The joining part (1, 54) according to claim 1 or 2, **characterized in that** it is possible to flow through an internal channel (17) of the flow element (2, 68).

4. The joining part (1, 1', 54, 71) according to one of claims 1 to 3, **characterized in that** the flow element (2, 68) and the return element (21, 73) have an external thread section (39, 69, 74), which engages into an internal thread section (9, 66, 75) of the joining fitting (3, 49, 86).

5. The joining part (1, 1', 54, 71) according to claim 4, **characterized in that** the internal thread section (9, 66, 75) of the joining fitting (3, 49, 86) has a length measured axially in the direction of the joining channel (6, 61, 82) of at least 2.5 cm.

6. The joining part (1, 1', 54, 71) according to one of claims 1 to 5, **characterized in that** the flow element (2, 68) and the return element (21, 73) can be removed from the joining fitting (3, 49, 86) in a destruction-free manner.

7. A heater (29, 44, 84) with a front heating plate (30, 45) and at least one rear heating plate (31, 46), and with a first joining part (1, 54) and a second joining part (1', 71), it being possible for heating fluid to flow through the heater (29, 44, 84) in this sequence, through the first joining part (1, 54), the front heating plate (30, 45), the at least one rear plate (31, 46) and the second joining part (1', 71), **characterized in that** the first joining part (1, 54) and the second joining part (1', 71) are constructed according to one of aforementioned claims and have an identical housing, wherein the blocking element used in the first joining part is a flow element (2, 68) and the blocking element used in the second joining part is a return element (21, 73).

8. The heater (29, 44, 84) according to claim 7, **characterized in that** the front heating plate (30, 45) and the at least one rear heating plate (31, 46) in each case have an upper horizontally orientated collector duct, a lower horizontally orientated collector duct (32, 33) and riser channels (40, 41, 42) orientated vertically between the collector ducts, wherein the collector ducts of the front heating plate (30, 45) and the at least one rear heating plate (31, 46) respectively are fluidically connected to one another by means of the riser channels (40, 41, 42), and wherein at least one of the joining parts (1, 1', 54, 71) is joined to the lower collector duct (32, 33).

9. The heater (29, 44, 84) according to claim 8, **characterized in that** connection channels (7, 8) of the first and second connection fittings (4, 58, 5, 57) of at least one of the joining parts (1, 1', 54, 71) correspond to one of the riser channels (40, 41) of one of the heating plates (30, 31, 45, 46), which is arranged closer to a central plane of the heater (29, 44, 84), which is orientated perpendicularly to the collector duct, than a riser channel (41, 42), which is furthest from the central plane of the heater (29, 44, 84) and forms a side channel.

10. The heater (29, 44, 84) according to claim 9, **characterized in that** fixtures (63) are present in the connection ducts (7, 8) and/or the joining channel (6, 61, 82) of the joining fitting (3, 49, 86) of the joining parts (1, 1', 54, 71), by means of which fixtures overflow cross sections (13, 14, 65, 78) are delimited between the connection channels (7, 8) of the first and second connection fittings (4, 58, 5, 57) and the joining channel (6, 61, 82) of the joining fitting (3, 49, 86) of the respective joining parts (1, 1', 54, 71) and wherein the overflow cross sections (13, 14, 65, 78) formed are smaller than in the case of a joining part which is fixture-free.

11. A method for joining a heater (29, 44, 84) according to claim 7 to a flow line (34) and a return line (35) in a room to be heated, wherein
a. the heater (29, 44, 84) is positioned in such a manner that the rear heating plate (31, 46) is arranged at a smaller distance from a closest wall of the room than the front heating plate (30, 45), and
b. the first joining part (1, 54) is joined to the flow line (34) and the second joining part (1', 71) is joined to the return line (35) in such a manner that in an operating state of the heater (29, 44, 84), a heating fluid flows from the flow line (34) through the first joining part (1, 54) into the heater (29, 44, 84) and out of the second joining part (1', 71) into the return line (35).

## Revendications

1. Pièce de raccordement (1, 1', 54, 71) pour un radiateur (29, 44, 84), destinée à conduire un fluide chauffant, la pièce de raccordement (1, 1', 54, 71) comportant
a. un boîtier avec une première tubulure d'assemblage (4, 58), une deuxième tubulure d'assemblage (5, 57) et au moins une tubulure de raccordement (3, 49, 86) qui à travers le boîtier sont assemblées les unes aux autres par technique des fluides,
b. un élément de blocage (2, 68, 21, 73) qui par un axe longitudinal est inséré de manière coaxiale à l'au moins une tubulure de raccordement (3, 49, 86) dans la pièce de raccordement (1, 1', 54, 71) de sorte que la tubulure de raccordement (3, 49, 86) puisse être traversée par l'élément de blocage (2, 68, 21, 73),
c. l'élément de blocage (2, 68, 21, 73) étant soit un élément aller (2, 68) qui coopère au moyen d'un premier élément d'étanchéité (16) avec un premier siège d'étanchéité de la pièce de raccordement (1, 54), de telle sorte que l'élément aller (2, 68) bloque une première liaison fluidique entre la première tubulure d'assemblage (4, 58) et la tubulure de raccordement (3, 49, 86),
d. ou l'élément de blocage (2, 68, 21, 73) étant un élément retour (21, 73), qui au moyen d'un deuxième élément d'étanchéité (22) coopère avec un deuxième siège d'étanchéité de la pièce de raccordement (1', 71), de telle sorte que l'élément retour (21, 73) bloque une deuxième liaison fluidique entre la deuxième tubulure d'assemblage (5, 57) et la tubulure de raccordement (3, 49, 86),
**caractérisé en ce que** l'élément aller (2, 68) et l'élément retour (21, 73) sont des pièces différentes et **en ce que** la pièce de raccordement (1, 1', 54, 71) comporte aussi bien la première liaison fluidique et le premier siège d'étanchéité pour le premier élément d'étanchéité (16) de l'élément aller (2, 68) qu'également la deuxième liaison fluidique et le deuxième siège d'étanchéité pour le deuxième élément d'étanchéité (22) de l'élément retour (21, 73) et le premier élément d'étanchéité (16) et le deuxième élément d'étanchéité (22) assurent l'étanchéité autour de l'axe longitudinal, indépendamment d'une position angulaire de l'élément de blocage (2, 68, 21, 73).

2. Pièce de raccordement (1, 1') selon la revendication 1, une première section transversale (14) de débordement à travers laquelle le fluide chauffant peut s'écouler entre la deuxième tubulure d'assemblage (5, 57) et la tubulure de raccordement (3, 49, 86) étant orientée à la perpendiculaire d'un axe médian de la tubulure de raccordement (3, 49, 86) et une deuxième section transversale (13) de débordement à travers laquelle le fluide chauffant peut s'écouler entre la première tubulure d'assemblage (4, 58) et la tubulure de raccordement (3, 49, 86) étant orientée à la perpendiculaire d'un axe médian de la tubulure d'assemblage (4, 58).

3. Pièce de raccordement (1, 54) selon la revendication 1 ou 2, **caractérisée en ce qu'**un canal interne (17) de l'élément d'avance (2, 68) peut être traversé.

4. Pièce de raccordement (1, 1', 54, 71) selon l'une quelconque des revendications 1 à 3, **caractérisée en ce que** l'élément aller (2, 68) et l'élément retour (21, 73) comportent un tronçon (39, 69, 74) de filetage qui s'engage dans un tronçon de taraudage (9, 66, 75) de la tubulure de raccordement (3, 49, 86).

5. Pièce de raccordement (1, 1', 54, 71) selon la revendication 4, **caractérisée en ce que** le tronçon de taraudage (9, 66, 75) de la tubulure de raccordement (3, 49, 86) présente une longueur d'au moins 2,5 cm, mesurée dans la direction axiale, vers le canal de raccordement (6, 61, 82).

6. Pièce de raccordement (1, 1', 54, 71) selon l'une quelconque des revendications 1 à 5, **caractérisée en ce que** l'élément aller (2, 68) et l'élément retour (21, 73) peuvent se retirer de manière non destructive hors de la tubulure de raccordement (3, 49, 86).

7. Radiateur (29, 44, 84) avec un panneau chauffant (30, 45) avant et au moins un panneau chauffant (31, 46) arrière et avec une première pièce de raccordement (1, 54) et une deuxième pièce de raccordement (1', 71), le radiateur (29, 44, 84) pouvant être traversé dans cet ordre chronologique à travers la première pièce de raccordement (1, 54), le panneau chauffant (30, 45) avant, l'au moins un panneau chauffant (31, 46) arrière et la deuxième pièce de raccordement (1, 71) par un fluide chauffant, **caractérisé en ce que** la première pièce de raccordement (1, 54) et la deuxième pièce de raccordement (1', 71) sont conçues selon l'une quelconque des revendications précédentes et comportent des boîtiers identiques, l'élément de blocage inséré dans la première pièce de raccordement étant un élément aller (2, 68) et l'élément de blocage inséré dans la deuxième pièce de raccordement étant un élément retour (21, 73).

8. Radiateur (29, 44, 84) selon la revendication 7, **caractérisé en ce que** le panneau chauffant (30, 45) avant et l'au moins un panneau chauffant (31, 46) arrière comportent chacun un canal collecteur supérieur, orienté à l'horizontale, un canal collecteur (32, 33) inférieur orienté à l'horizontale, ainsi que des canaux montants (40, 41, 42) orientés à la perpendiculaire entre les canaux collecteurs, les canaux collecteurs chaque fois du panneau chauffant (30, 45) avant et de l'au moins un panneau chauffant (31, 46) arrière étant reliés les uns aux autres par technique de fluide à l'aide des canaux montants (40, 41, 42) et au moins l'une des pièces de raccordement (1, 1', 54, 71) étant raccordée sur le canal collecteur (32, 33) inférieur.

9. Radiateur (29, 44, 84) selon la revendication 8, **caractérisé en ce que** des canaux d'assemblage (7, 8) de la première et de la deuxième tubulures d'assemblage (4, 58, 5, 57) d'au moins l'une des pièces de raccordement (1, 1', 54, 71) correspondent avec l'un des canaux montants (40, 41) de l'un des panneaux chauffants (30, 31, 45, 46) qui est placé plus près d'un plan médian orienté à la perpendiculaire du canal collecteur du radiateur (29, 44, 84) qu'un canal montant (41, 42) éloigné au plus loin du plan médian du radiateur (29, 44, 84), formant un canal de bordure.

10. Radiateur (29, 44, 84) selon la revendication 9, **caractérisé en ce que** dans les canaux de liaison (7, 8) ou sur le canal de raccordement (6, 61, 82) de la tubulure de raccordement (3, 49, 86) des pièces de raccordement (1, 1', 54, 71) sont présentes des chicanes (63) à l'aide desquelles des sections transversales de débordement (13, 14, 65, 78) entre les canaux de liaison (7, 8) de la première et de la deuxième tubulures de raccordement (4, 58, 5, 57) et le canal de raccordement (6, 61, 82) de la tubulure de raccordement (3, 49, 86) des pièces de raccordement (1, 1', 54, 71) respectives sont délimitées et les sections transversales de débordement (13, 14, 65, 78) formées étant plus petites que sur une pièce de raccordement sans chicanes.

11. Procédé destiné à raccorder un radiateur (29, 44, 84) selon la revendication 7 sur un conduit aller (34) et un conduit retour (35) dans une pièce qui doit être chauffée, lors duquel
a. on positionne le radiateur (29, 44, 84) de telle sorte que le panneau chauffant (31, 46) arrière soit placé à une plus faible distance par rapport à une paroi la plus proche de la pièce que le panneau chauffant (30, 45) avant et
b. on raccorde la première pièce de raccordement (1, 54) sur le conduit aller (34) et le deuxième pièce de raccordement (1', 71) sur le conduit retour (35) de telle sorte que dans un état de fonctionnement du radiateur (29, 44, 84), un fluide chauffant s'écoule du conduit aller (34) à travers la première pièce de raccordement (1, 54) dans le radiateur (29, 44, 84) et à partir de la deuxième pièce de raccordement (1', 71) dans le conduit retour (35).
